# EUROPÄISCHE PATENTSCHRIFT

(11) **EP 0 323 611 B1**
(45) Veröffentlichungstag und Bekanntmachung des Hinweises auf die Patenterteilung: **24.11.1993**
(21) Anmeldenummer: 88121476.1
(22) Anmeldetag: 22.12.1988
(51) Int. Cl.: A61F 5/14, A43B 17/14

(54) **Fersenkissen**
Heel cushion
Support de talon

(30) Priorität: 08.01.1988 DE 8800116 U
(43) Veröffentlichungstag der Anmeldung: 12.07.1989
(73) Patentinhaber: Bauerfeind GmbH & Co., D-47880 Kempen (DE)
(72) Erfinder: Scheuermann, Rainer, Dr. med., D-2313 Raisdorf (DE)
(74) Vertreter: Bardehle, Heinz, Dipl.-Ing.

(56) Entgegenhaltungen:
- WO-A-85/04558
- DE-U- 1 666 789
- DE-U- 7 028 621
- DE-U- 8 700 681

## Beschreibung

Die Erfindung betrifft ein Fersenbett mit einer randseitig daran anschließenden Schale und einem der Abstützung des Fersensporns dienenden, in das Fersenbett eingebetteten Polster aus Silikonkautschuk, dessen Elastizität größer ist als die des Materials des Fersenbetts.

Fersenkissen sind in verschiedenen Ausführungen bekannt. Die Versorgung eines Rückfußes mit Fersenkissen dient zum Ausgleich von Beinlängendifferenzen, zur Dämpfung beim Gehen, zum Abfangen maximaler Stoßbelastungen und dergleichen. Besonders bewährt haben sich Fersenkissen aus Silikon-Kautschuk, weil dieses Material nicht komprimierbar, aber dennoch nachgiebig-elastisch ist. Silikon-Kautschuke lassen sich hinsichtlich ihrer Nachgiebigkeit den jeweils gestellten Anforderungen gut einstellen und sie sind auch leicht formbar.

Herkömmliche Fersenkissen bestehen durchgehend aus Silikon-Kautschuk der gleichen Materialeinstellung. Damit läßt sich die Druckverteilung am Rückfuß weitgehend vergleichmäßigen. Im Bereich des Fersensporns ist der Druck jedoch meistens höher. Das kann sich negativ auswirken, insbesondere bei Fehlstellungen der Ferse oder des Fersensporns.

Es ist weiterhin aus der DE-U 87 00 681 ein Fersenbett bekannt, wie es eingangs erläutert ist.

Aufgabe der Erfindung ist es, ein Fersenkissen der eingangs beschriebenen Gattung so zu verbessern, daß auch im Bereich des Fersensporns keine unerwünscht hohen Druckbelastungen auftreten.

Diese Aufgabe wird dadurch gelöst, daß das Polster einen nur der Abstützung des Fersensporns dienenden Bereich bildet und das Fersenbett und dieser Bereich insgesamt aus Silikonkautkschuk unterschiedlicher Härteeinstellung bestehen. Je nach den gegebenen Umständen kann der weicher eingestellte Bereich mittig oder auch außermittig am Fersenbett angeordnet sein. Vorzugsweise ist der weicher eingestellte Bereich kreisförmig ausgebildet. Es versteht sich, daß das Fersenbett selbst die übliche Keilform besitzen kann und außerdem auch als sogenanntes Pronationskissen mit einer äußeren Erhöhung oder als Supinationskissen mit einer inneren Erhöhung ausgebildet sein kann. Der weicher eingestellte Bereich führt jedenfalls zu einer geringeren Druckbelastung unter dem Fersensporn und damit zu einer Vergleichmäßigung der Druckbelastung des Rückfußes insgesamt.

Aus herstellungstechnischen Gründen kann es zweckmäßig sein, wenn die Unterseite des Fersenbettes durchgehend aus dem härter eingestellten Silikon-Kautschuk besteht und wenn der weicher eingestellte Silikon-Kautschuk in den härter eingestellten Silikon-Kautschuk eingebettet ist.

Im folgenden wird ein in der Zeichnung dargestelltes Ausführungsbeispiel der Erfindung erläutert; es zeigen:
- Fig. 1: eine Draufsicht auf ein Fersenkissen,
- Fig. 2: einen Längsschnitt durch den Gegenstand nach Fig. 1.

Das dargestellte Fersenkissen besitzt ein Fersenbett 1 und eine daran randseitig anschließende Schale 2, die im Bereich des Hackens ihre größte Höhe aufweist und zum vorderen Ende des Fersenbettes 1 hin niedriger wird.

Das Fersenkissen besteht aus einem Silikon-Kautschuk, dessen Härte nach Maßgabe der gegebenen Umstände eingestellt ist. Insbesondere besteht auch die Unterseite des Fersenbettes 1 durchgehend aus diesem Silikon-Kautschuk. In die Oberseite des Fersenbettes 1 ist außermittig ein kreisförmiger Bereich 3 aus einem weicher eingestellten Silikon-Kautschuk eingebettet. Dieser Bereich 3 ist so angeordnet, daß er sich unterhalb des Fersensporns befindet, so daß die Druckbelastung des Rückfußes unter dem Fersensporn geringer wird und der Druckbelastung des übrigen Rückfußes angepaßt wird.

## Patentansprüche

1. Fersenbett (1) mit einer randseitig daran anschließenden Schale (2) und einem der Abstützung des Fersensporns dienenden, in das Fersenbett (1) eingebetteten Polster aus Silikonkautschuk, dessen Elastizität größer ist als die des Materials des Fersenbetts (1), **dadurch gekennzeichnet,** daß das Polster einen nur der Abstützung des Fersensporns dienenden Bereich (3) bildet und das Fersenbett (1) und dieser Bereich (3) insgesamt aus Silikonkautschuk unterschiedlicher Härteeinstellung bestehen.

2. Fersenbett nach Anspruch 1, dadurch gekennzeichnet, daß der weicher eingestellte Bereich (3) mittig am Fersenbett (1) angeordnet ist.

3. Fersenbett nach Anspruch 1, dadurch gekennzeichnet, daß der weicher eingestellte Bereich (3) außermittig am Fersenbett (1) angeordnet ist.

4. Fersenbett nach einem der Ansprüche 1 bis 3, dadurch gekennzeichnet, daß der weicher eingestellte Bereich (3) kreisförmig ausgebildet ist.

5. Fersenbett nach einem der Ansprüche 1 bis 4, dadurch gekennzeichnet, daß die Unterseite des Fersenbettes durchgehend aus dem härter eingestellten Silikon-Kautschuk besteht und daß der weicher eingestellter Silikon-Kautschuk (3) in den härter eingestellten Silikon-Kautschuk eingebettet ist.

## Claims

1. Heel bed (1) comprising a shell (2) connected thereto at the rim and a cushion of silicone rubber embedded into the heel bed (1) and serving to support the heel spur, the elasticity of which is greater than that of the material of the heel bed (1), characterised in that the cushion forms a region (3) serving only to support the heel spur and the heel bed (1) and this region (3) consist altogether of silicone rubber of different hardness.

2. Heel bed according to claim 1, characterised in that the softer region (3) is arranged centrally on the heel bed (1).

3. Heel bed according to claim 1, characterised in that the softer region (3) is arranged eccentrically on the heel bed (1).

4. Heel bed according to one of claims 1 to 3, characterised in that the softer region (3) is circular.

5. Heel bed according to one of claims 1 to 4, characterised in that the underside of the heel bed consists throughout of the harder silicone rubber and that the softer silicone rubber (3) is embedded into the harder silicone rubber.

## Revendications

1. Semelle de talon (1), avec une cuvette périphérique (2) attenante à celle-ci et un rembourrage, enrobé dans la semelle de talon et servant au soutien de l'éperon du talon, en un caoutchouc de silicone dont l'élasticité est supérieure à celle du matériau de la semelle de talon (1), **caractérisée en ce que** le rembourrage constitue une zone (3) servant uniquement au soutien de l'éperon du talon, et la semelle de talon (1) et cette zone (3) sont formées entièrement à partir d'un caoutchouc de silicone ayant un rendu de dureté différent.

2. Semelle de talon selon la revendication 1, caractérisée en ce que la zone rendue souple (3) est située au milieu de la semelle de talon (1).

3. Semelle de talon selon la revendication 1, caractérisée en ce que la zone rendue souple (3) est située hors du milieu de la semelle de talon (1).

4. Semelle de talon selon l'une des revendications 1 à 3, caractérisée en ce que la zone rendue souple (3) est réalisée avec une forme circulaire.

5. Semelle de talon selon l'une des revendications 1 à 4, caractérisée en ce que le dessous de la semelle de talon est formé sans solution de continuité à partir du caoutchouc de silicone rendu dur et en ce que le caoutchouc de silicone rendu souple (3) est enrobé dans le caoutchouc de silicone rendu dur.
